# EUROPÄISCHE PATENTSCHRIFT

(11) **EP 0 600 105 B1**
(45) Veröffentlichungstag und Bekanntmachung des Hinweises auf die Patenterteilung: **03.08.1994**
(21) Anmeldenummer: 92118494.1
(22) Anmeldetag: 29.10.1992
(51) Int. Cl.: E05F 11/06

(54) **Kettenantrieb für ausstellbare Flügel von Fenstern, Türen oder dgl.**
Chain drive for swing-out wings of windows, doors etc.
Transmission par chaîne pour des volets pivotants d'un fenêtre, d'une porte etc.

(43) Veröffentlichungstag der Anmeldung: 08.06.1994
(73) Patentinhaber: W. HAUTAU GMBH, D-31689 Helpsen (DE)
(72) Erfinder: Lahmann, Ernst, W-3061 Meerbeck (DE)
(74) Vertreter: Fricke, Joachim, Dr.

(56) Entgegenhaltungen:
- AU-A- 2 600 977
- FR-A- 2 278 891
- US-A- 4 481 735

## Beschreibung

Die Erfindung betrifft einen Kettenantrieb für ausstellbare Flügel von Fenstern, Türen oder dgl. mit den Merkmalen des Oberbegriffs des Anspruchs 1 (vgl. FR-A-2 278 891).

In zunehmenden Maße werden für Kipp- oder Klappfenster motorisch angetriebene Ausstelleinrichtungen, wie Ausstellscheren oder dgl. verwendet. Der mögliche Ausstellwinkel und damit die freizugebende Öffnung ist bei Ausstellscheren begrenzt. Es ist aber in vielen Fällen gefordert, daß eine große Öffnung des Flügels ermöglicht wird, um zum Beispiel im Gefahrenfalle für einen raschen und zuverlässigen Rauchabzug oder dgl. Sorge zu tragen. Für diese Fälle sind in der Regel Ausstellscheren nicht geeignet.

Die FR-A-2 278 891 zeigt einen Kettenantrieb für ausstellbare Flügel, in welchem eine Kettenführung drei zur Längsseite des Gehäuses parallele Kettenführungsabschnitte aufweist. An der einen Stirnseite des Gehäuses befindet sich ein Kettenantriebsrad, das mit der Ausstellkette im Eingriff ist und die Kette in das Gehäuse einfahren oder aus diesem herausfahren kann. Die Achse des Kettenantriebsrades ist senkrecht zur Flachseite des Gehäuses. Neben dem Kettenantriebsrad wird die eingeführte Kette mit drei zueinander im wesentlichen parallelen Kettenführungsabschnitten gelagert, wozu zwei enge Krümmungsradien erforderlich sind. Damit erreicht dieser Kettenantrieb im Stand der Technik eine besonders große Kettenlänge bei vernünftigem Ausmaß des Gehäuses, so daß ein großer Öffnungswinkel und eine besonders große freizugebende Belüftungsöffnung für den ausstellbaren Flügel erreicht wird.

Demgegenüber ist es Aufgabe der Erfindung, eine weitere Verlängerung der in dem Gehäuse einbringbaren Kette zu ermöglichen und dies bei in etwa gleichen Gehäuseabmessungen und zusätzlich in dem Gehäuse angeordneten elektromotorischen Antrieb.

Diese Aufgabe wird durch die Lehre des Anspruchs 1 gelöst.

Mit dieser Lösung wird es möglich, in einem Kettenantriebsgehäuse von begrenzten Abmessungen eine große Länge der für die Aufnahme der Ausstellkette erforderlichen Kettenführung unterzubringen und diese große Länge auch sicher mit dem motorischen Antrieb auszufahren bzw. einzuziehen, weil sich die drei Kettenabschnitte über im wesentlichen gleiche, der Länge des Gehäuses entsprechende, Längen erstecken. Gleichzeitig wird die Antriebsachse des elektromotorischen Antriebes parallel zu den erwähnten drei Kettenführungsabschnitten ausgerichtet und die Einbauhöhe des Antriebsmotors entspricht in etwa der Höhe des Gehäuses. So kann eine kompakte Anordnung von Kettenführungsabschnitten und elektromotorischem Antrieb erreicht werden bei nahezu vollständiger Ausnutzung des in dem Gehäuse zur Verfügung stehenden Raumes, ohne daß die in das Gehäuse eingeführte Kette enge Krümmungsradien durchlaufen muß.

Bevorzugt kann eine wendelförmige Anordnung der Kettenführung eingesetzt werden, wie dies in der Weiterbildung gemäß der Lehre des Anspruches 3 angegeben ist. Dabei läßt sich eine besonders günstige räumliche und auch für den Betrieb vorteilhafte Anordnung der gesamten Kettenlänge in dem Kettenantriebsgehäuse gemäß der Lehre des Anspruchs 6 erreichen.

Zwar ist es aus der AU-A 26 009/77 bereits bekannt, eine wendelförmige Anordnung mit zwei oder mehr Etagen für die eingeführte Kette vorzusehen, wobei eine Rampe verwendet wird. In diesem Beispiel aus der Stand der Technik wird allerdings das Kettenantriebsritzel seitlich neben den drei Kettenführungsabschnitten angeordnet, so daß sich wiederum enge Krümmungsradien ergeben bei gleichzeitig langgestrecktem Gehäuse, ohne daß der elektromotorische Antrieb bei dieser Anordnung Berücksichtigung findet.

Ein elektromotorischer Antrieb wird auch in Verbindung mit einer Ausführungsform gemäß US 4,481,735 vorgeschlagen, bei der allerdings die in das Gehäuse eingeführte Kette über zwei Endlagenschalter abgetastet wird und nicht einmal drei zueinander parallele Kettenführungsabschnitte im Gehäuse erreicht werden, sondern nur 1½ zueinander parallele Abschnitte vorgesehen sind. Außerhalb des Gehäuses wird der Motor angeordnet, der mit der senkrecht zu den Kettenführungsabschnitten angeordneten Achse des Antriebsritzels in mechanischer Verbindung steht. Eine kompakte Anordnung einer langen Ausstellkette kann dort nicht erreicht werden.

Die Erfindung wird nachfolgend anhand schematischer Zeichnungen an mehreren Ausführungsbeispielen näher erläutert.

Es zeigen:
- **Figur 1-3**: ein mit einem Kettenantrieb gemäß der Erfindung ausgerüstetes Kippfenster in Vorderansicht bzw. im senkrechten Schnitt in der Schließstellung und der maximalen Öffnungsstellung;
- **Figur 4** **und 5**: in Draufsicht und im Querschnitt eine erste Ausführungsform des Kettenantriebes und die
- **Figuren 6-8**: in Draufsicht, im Querschnitt und im Längsschnitt eine abgewandelte, bevorzugte Ausführungsform.

Die Figuren 1-3 zeigen ein Kippfenster mit besonders großem Öffnungswinkel. Das Fenster besteht üblicherweise aus einem Blendrahmen, an dem durch untere Kipplager 3 ein Flügelrahmen angelenkt ist, an dessen oberen Ende über einen Befestigungsbock 6 das freie Ende einer Ausstellkette 7 befestigt ist, die zu einem Kettenantrieb 4 gehört, der ein die Antriebselemente und die Kettenführung aufnehmendes Gehäuse 5 umfaßt, das oberhalb des Flügelüberschlages am Blendrahmen befestigt ist.

Das Gehäuse 5 besteht zur leichteren Montage aus wenigstens zwei Gehäuseteilen, die fest miteinander verbunden sind.

Wie aus Figur 4 und 5 ersichtlich ist, kann das Gehäuse 10 im inneren Bereich Montageelemente 15, 16 zur Anbringung eines Motors mit Getriebe und Getriebeausgangsritzel und zur Montage eines Kettenantriebsrades aufweisen, wobei die Motorgetriebeachse mit 16a und die Drehachse des Kettenantriebsgliedes mit 15a bezeichnet sind. In dem Gehäuse, das als langgestrecktes Flachgehäuse ausgebildet ist, dessen Länge mit L in Figur 4 angegeben ist, ist eine Kettenführung angeordnet. Diese besteht im wesentlichen aus drei parallel zur Längsrichtung des Gehäuses und zueinander angeordneten Kettenführungsabschnitten 12a, 12b, 12c, deren Länge etwa der Länge L des Gehäuses entsprechen. Diese Längenabschnitte sind durch Übergangsabschnitte miteinander verbunden, von denen sich zwei, 13 und 14, parallel zu den Stirnseiten des Gehäuses erstrecken. Der Abschnitt 14 bildet zugleich den Austrittsabschnitt der Kettenführung, deren Austrittsöffnung bei 14a angedeutet ist.

Der Kettenantrieb in beiden Bewegungsrichtungen erfolgt im Übergangsbereich zwischen dem Austrittsabschnitt 14 und dem anschließenden Längsabschnitt 12a der Kettenführung. Alle Führungsabschnitte liegen in einer gemeinsamen, zur Oberseite des Gehäuses parallelen Ebene, wie dies Figur 5 veranschaulicht, welche einen Schnitt entlang der Schnittlinie V-V der Figur 4 darstellt.

Die Höhe des Gehäuses wird durch die Einbauhöhe des eigentlichen Antriebs bestimmt, während die Breitenabmessungen des Gehäuses durch die in gleicher Ebene nebeneinanderliegenden Längsabschnitte 12a-12c der Kettenführung bestimmt werden.

Bei der Ausführungsform nach Figur 6-8, die bevorzugt ist, läßt sich das Verhältnis zwischen Gesamtlänge der Ausstellkette und Größenabmessungen des Kettenantriebsgehäuses noch wesentlich günstiger gestalten. Das Gehäuse 20, 21 des Kettenantriebes ist wiederum mehrteilig ausgebildet und weist eine flache, langgestreckte Kastenform auf. Der mittlere Bereich des Gehäuses ist der Höhe nach und der Breite nach für die Unterbringung des eigentlichen Antriebes vorgesehen. Dieser besteht aus einem Antriebsmotor 22 mit Getriebe 23 und Ausgangswelle 24, auf der beispielsweise ein Schraubenrad oder eine Schnecke 25 angeordnet ist, welche in Antriebseingriff mit einem Zahnrad 27 steht, das gleichachsig und antriebsmäßig mit einem Kettenantriebsrad 29 verbunden ist. Die Drehachse des eigentlichen Antriebes ist mit 26 und die Drehachse des Zahnrades 27 und des Kettenrades 29 mit 28 bezeichnet. Wie aus Figur 7 ersichtlich ist, liegt die Drehachse 26 in einer zur Flachseite des Gehäuses parallelen Ebene 35, welche die Gehäusehöhe etwa halbiert. In etwa gleichen Abständen oberhalb und unterhalb der Ebene 35 liegen in Ebenen 36 und 37 schleifenförmige Abschnitte der durchgehenden Kettenführung 32. Die beiden Ebenen sind durch einen schrägen Rampenabschnitt 39 der Kettenführung miteinander verbunden. Bei dieser Ausbildung bildet die Kettenführung in einer den Austritt 33 aus dem Gehäuse aufweisenden Ebene einschließlich des rampenförmigen Abschnittes 39 eine volle Schleife, die sich entlang der Innenkonturen des Gehäuses erstreckt und deutlich mehr als das zweifache der Länge des Gehäuses 20, 21 aufweist. Zusätzlich erstreckt sich die Kettenführung in der anderen Ebene nochmals etwa über eine Länge entsprechend der halben Länge einer vollen Schleife der beschriebenen Art. Man erhält so eine besonders große Länge der Ausstellkette bei vergleichsweise geringen Abmessungen des Gehäuses. Auch hier erfolgt der Antrieb der Ausstellkette unmittelbar am Übergangsabschnitt mit dem die Austrittsöffnung 33 aufweisenden Kettenführungsabschnitt und dem anschließenden ersten sich entlang der Länge des Gehäuses erstreckenden Führungsabschnitt. Die Kette 30 ist Zuverlässig in der Kettenführung aufgenommen und geführt. Der wesentliche Teil der Höhe des Gehäuses wird durch die notwendige Einbauhöhe des Gehäuses weitgehend bestimmt. Das gleiche gilt für die Breite und für die Länge des Gehäuses.

## Patentansprüche

1. Kettenantrieb für austellbare Flügel (2) von Fenstern, Türen, mit einem an einem Rahmen, insb. dem Blendrahmen (1), anbringbaren kastenförmigen, langgestreckten Gehäuse (5), in welchem eine Kettenführung mit wenigstens drei jeweils zur Längsseite des Gehäuses (5) parallelen Kettenführungsabschnitten (12a,12b,12c) mit entsprechenden Verbindungsabschnitten (13,14) und ein Kettenantriebsrad (29,15) mit zur Gehäuseflachseite senkrechter Radachse (26,15a) vorgesehen sind, wobei einer der Verbindungsabschnitte (14) von dem Kettenrad (15) zu einer Austrittsöffnung für die Ausstellkette (30,7) aus dem Gehäuse führt,
**dadurch gekennzeichnet,**
daß jeder der wenigstens drei Kettenführungsabschnitte (12a,12b,12c) im wesentlichen gleiche, der Länge (L) des Gehäuses (5,10) weitgehend entsprechende Länge aufweist, und in dem Gehäuse (5,10) ein Antriebsmotor für das Kettenrad (15) mit zu den Kettenführungsabschnitten (12a,12b,12c) paralleler Antriebsachse (26,15a) angeordnet ist, wobei die Höhe des Gehäuses (5) der Einbauhöhe des Antriebsmotors (22) entspricht.

2. Kettenantrieb nach Anspruch 1,
**dadurch gekennzeichnet,**
daß alle Übergangsabschnitte (13,14) der Kettenführung an den Gehäuseschmalseiten angeordnet sind.

3. Kettenatrieb nach Anspruch 1 oder 2,
**dadurch gekennzeichnet,**
daß die Antriebsachse (26) des Antriebsmotors (22) und die Getriebeeinheit (23-25) in einer die Gehäusehöhe etwa halbierenden Ebene (35) angeordnet sind und die Kettenführungsabschnitte (12a,12b,12c) der kontinuierlichen Kettenführung (32) in zwei dazu parallelen und beiderseits (oberhalb und unterhalb) dieser Ebene (35) liegenden Ebenen (36,37) angeordnet sind.

4. Kettenantrieb nach Anspruch 3, bei dem die oberhalb und unterhalb der - die Gehäusehöhe etwa halbierenden - Ebene (35) angeordneten Kettenführungsabschnitte durch einen schrägen Rampenabschnitt (39) miteinander kontinuierlich verbunden sind.

5. Kettenantrieb nach Anspruch 4,
**dadurch gekennzeichnet,**
daß sich die Kettenführung (32) über mindestens 1½, dem inneren Umfang des Gehäuses (20) folgenden Schleifen, erstreckt.

6. Kettenantrieb nach Anspruch 4 oder 5,
**dadurch gekennzeichnet,**
daß die beiden - die Kettenführungsabschnitte aufweisenden, übereinanderliegenden - Ebenen (36,37) etwa in gleichen Abständen oberhalb bzw. unterhalb einer die Längsachse (26) der Motor-Getriebeeinheit (22-25) enthaltenden Ebene (35) angeordnet sind.

## Claims

1. A chain drive for tiltable wings (2) of windows, doors, having a box-like, oblong casing (5) attachable to a frame, particularly a blind frame (1), in which a chain guide having at least three chain guide sections (12a, 12b, 12c) each in parallel with the side wall of the casing (5) and having corresponding joining sections (13, 14) and a chain driving gear (29, 15) having a gear axis (26, 15a) perpendicular to the face of the casing are provided, one of the joining sections (14) extending from the sprocket (15) to an outlet opening for the hook-out chain (30, 7) out of the casing,
characterized in that
each of the at least three chain guide sections (12a, 12b, 12c) has substantially equal length largely corresponding to the length (L) of the casing (5, 10), and a driving motor for the sprocket (15) having a driving axis (26, 15a) in parallel with the chain guide sections (12a, 12b, 12c) is arranged within the casing (5, 10), the height of the casing (5) corresponding to the mounting height of the driving motor (22).

2. The chain drive according to claim 1,
characterized in that
all of the transitional sections (13, 14) of the chain guide are arranged on the narrow sides of the casing.

3. The chain drive according to claim 1 or 2,
characterized in that
the driving axis (26) of the driving motor (22) and the transmission unit (23 - 25) are arranged in a plane (35) dividing the casing height in two approximately equal parts and the chain guide sections (12a, 12b, 12c) of the continuous chain guide (32) are arranged in two planes (36, 37) which are parallel thereto and lie on both sides (above and below) of said plane (35).

4. The chain drive according to claim 3, in which the chain guide sections arranged above and below the plane (35) - dividing the casing height in two approximately equal parts - are continuously connected with each other by an inclined ramp section (39).

5. The chain drive according to claim 4,
characterized in that
the chain guide (32) extends over at least 1 1/2 loops following the inner periphery of the casing (20).

6. The chain drive according to claim 4 or 5,
characterized in that
the two planes (36, 37) - including the chain guide sections and lying on top of each other - are arranged at approximately equal distances above and below, respectively, ia plane (35) containing the longitudinal axis (26) of the motor-transmission unit (22-25).

## Revendications

1. Entraînement de chaîne pour battants oscillants (2) d'une fenêtre, d'une porte, comprenant un carter (5) allongé en caisson pouvant être monté sur un châssis, plus particulièrement sur la traverse dormante (5), et abritant un guidage de chaîne comprenant au moins trois sections de guidage de la chaîne (12a,12b,12c), parallèles au grand côté du carter (5) et comprenant les sections de jonction (13,14) correspondantes, ainsi qu'une roue d'entraînement de la chaîne (29,15) dont l'axe (28,15a) est perpendiculaire au côté plat du carter, une des sections de jonction (14) menant depuis la roue dentée (15) à un orifice de sortie du carter de la chaîne permettant le pivotement (30,7),
**caractérisé en ce que**
chacune des au moins trois sections de guidage de la chaîne (12a,12b,12c) présente une longueur sensiblement égale correspondant dans une large mesure à la longueur (L) du carter (5,10) et un moteur d'entraînement de la roue dentée (15) à axe d'entraînement (26,15a) parallèle aux sections de guidage de la chaîne (12a,12b,12c) est disposé dans le carter (5,10), la hauteur du carter (5) correspondant à la hauteur de montage du moteur d'entraînement (22).

2. Entraînement de chaîne suivant la revendication 1,
**caractérisé en ce que**
les sections de jonction (13,14) du guidage de la chaîne sont toutes disposées sur les petits côtés du carter.

3. Entraînement de chaîne suivant l'une des revendications 1 ou 2,
**caractérisé en ce que**
l'axe (26) du moteur d'entraînement (22) et le jeu d'engrenages (23 à 25) sont disposés dans un plan (35) coupant à peu près en deux la hauteur du carter et que les sections de guidage de la chaîne (12a,12b,12c) du guidage continu (32) de la chaîne sont disposées dans deux plans (36,37) parallèles à ce plan (35) et de part et d'autre (au-dessus et au-dessous) de celui-ci.

4. Entraînement de chaîne suivant la revendication 3, dans lequel les sections de guidage de la chaîne disposées au-dessus et au-dessous du plan (35) - coupant à peu près en deux la hauteur du carter - sont reliées de manière continue par une section biaise de rampe (39).

5. Entraînement de chaîne suivant la revendication 4,
**caractérisé en ce que**
le guidage de la chaîne (32) s'étend sur au moins une boucle et demie suivant la périphérie interne du carter (20).

6. Entraînement de chaîne suivant l'une des revendications 4 ou 5,
**caractérisé en ce que**
les deux plans (36,37) - superposés et contenant les sections de guidage de la chaîne - sont disposés à des écarts sensiblement égaux au-dessus respectivement au-dessous d'un plan (35) contenant l'axe longitudinal (26) de l'ensemble moteur-engrenage (22 à 25).
